# EUROPÄISCHE PATENTSCHRIFT

(11) **EP 0 006 400 B1**
(45) Veröffentlichungstag und Bekanntmachung des Hinweises auf die Patenterteilung: **30.09.1981**
(21) Anmeldenummer: 78100008.8
(22) Anmeldetag: 13.09.1978
(51) Int. Cl.: B24D 9/04

(54) **Zylindrischer Spanndorn für ein Schleif- oder Polierblatt vorgegebener Grösse**
Cylindrical mandrel for an abrasive sheet of a given size
Mandrin cylindrique pour feuille abrasive de dimensions données

(43) Veröffentlichungstag der Anmeldung: 09.01.1980
(73) Patentinhaber: Oberer, Walter, 8046 Zürich (CH)
(72) Erfinder: Oberer, Walter, 8046 Zürich (CH)

## Beschreibung

Die Erfindung betrifft einen zylinderischen Spanndorn für ein Schleif-oder Polierblatt vorgegebener Grösse, der sich durch einen besonders festen Halt, auch bei achsialer Beanspruchung, des Schleifwerkzeuges auszeichnet. Sowie ein Hilfswerkzeug zum Falten und Platzieren der Schleif-oder Polierblätter an das, Schleifwerkzeug.

Es ist durch die US-PS 2,450,617 ein Schleifwerkzeug bekannt geworden, bei dem der runde Klemmdorn auf einer Seite angeflacht ist, um das Einführen des einen Schleifblattendes zu ermöglichen. Mit Hilfe einer in zwei Teile getrennten Büchse wird in einem ersten Klemmvorgang das eine Schleifblattende von der einen Büchsenhälfte an die Spannbohrung gedrückt. In einem zweiten Klemmvorgang wird das zweite Schleifblattende zwischen der Anflachung und der anderen Büchsenhälfte eingeschoben um durch Drehung des Klemmdorns beide Schleifblattenden zu fixieren. Ein sicherer Halt bei starker achsialer und radialer Beanspruchung des Schleifwerkzeuges besteht nicht.

Der vorliegender Erfindung liegt die Aufgabe zu Grunde, auch bei achsialer und radialer Beanspruchung des Schleifwerkzeuges mit Sicherheit und auf möglichst einfache Weise einen festen Halt des Schleifblattes zu erreichen.

Diese Aufgabe wird nach der Erfindung durch die Merkmalskombination gemäss Anspruch 1 gelöst. Durch diese Massnahme der Erfindung wird erreicht, dass der abgeflachte Klemmdornteil der mit Schleifmittel versehenen Seite der gefalteten Enden des Schleifblattes anliegt und beim Verdrehen des Klemmdornes um 90 Grad, die zwischen den Kerben vorstehenden Zacken, ähnlich einem Gewindeschneideisen tiefe Eindrücke auf der mit Schleifmittel versehenen Seite des Schleifblattes hinterlassen, die das Schleifblatt ähnlich einem Gewinde, auch bei achsialer Beanspruchung des Schleifwerkzeuges fest in der gewünschten Lage fixiert.

Da die Länge des vorgegebenen Schleifblattes, insbesondere das Falten der beiden Enden, je nach Durchmesser durch Berechnung gestgelegt werden muss, und um das gefaltete Schleifblatt an das Schleifwerkzeug zu platzieren ist ein Hilfswerkzeug vorgesehen, welches dadurch gekennzeichnet ist, dass ein Prisma eine Längsbohrung mit einem entsprechenden Durchmesser zur Aufnahme von Schleifblatt und Hohlzylinder aufweist, und an einer Längskante einen spitzwinklig angeordeten Schlitz aufweist, dessen Teife, der Einspannlänge des zu falteten Schleifblattes entspricht.

Die Zeichnung gibt einen zylinderischen Spanndorn und ein dazu passendes Hilfswerkzeug, sowie das gefaltete Schleifblatt, nach der Erfindung beispielsweise wieder, es zeigt:
Fig. 1 Das komplette Schliefwerkzeug mit platziertem Schleifblatt und Hilfswerkzeug im Längsschnitt.
Fig. 2 Das komplette Schleifwerkzeug von unten gesehen mit ungespanntem Klemmdorn.
Fig. 3 Das komplette Schleifwerkzeug von unten gesehen mit gespanntem Klemmdorn.
Fig. 4 Den Klemmdorn mit Schnittdarstellung des Gewindestiftes.
Fig. 5 Den Klemmdorn in Unteransicht.
Fig. 6 Den Hohlzylinder im Längsschnitt.
Fig. 7 Den Hohlzylinder von unten gesehen.
Fig. 8 Das Hilfswerkzeug von oben gesehen.
Fig. 9 Das Hilfswerkzeug im Längsschnitt.
Fig. 10 Das gefaltete Schleifblatt.
Fig. 11 Das zusammengefaltete Schleifblatt in Längsdarstellung.
Fig. 12 Das zusammengefaltete Schleifblatt von unten gesehen.

Der Hohlzylinder Fig. 6/7 besteht abs einem zylinderischen Körper (1) mit Bohrung (2) und Längsschlitz (3) am Schlefteil, und einer grösseren Gewindebohrung (5) im Einspannteil (4). Die Gewindebohrung (5) dient zur Aufnahme einer Stiftschraube (11) mit Innensechskant-oder Vierkant (12), die mit dem Klemmdorn (6) fest verbunden ist. In das Gewinde (5) passt auch der Gewindezapfen (20) der Verlängerung (19), die eine zentrische Längsbohrung (21) aufweist, durch die mit Schlüssel der Klemmdorn (6) verstellt werden kann.

Der Klemmdorn Fig. 4/5 ist an seinem Ende stark abgeflacht und weist aussen ein schneidartig ausgebildetes vorderes Ende (10) Fig. 1/4 auf, das die enganliegenden Schleifblattenden (17) des in der Bohrung (14) des Hilfswerkzeuges (13) platzierten Schleifblattes (16) Fig. 8/9, sowie Fig. 1/2/3 öffnet und durchstösst bei der Aufnahme des Schliefblattes (16) durch das Schleifwerkzeug. An den Breitseiten weist der Klemmdorn Fig. 4/5 Kerben (8) auf, zwischen denen Zacken (9) stehen bleiben. An seinem anderen Ende ist der Klemmdorn mit einer Stiftschraube (11) mit Innensechs-oder Vierkant fest verbunden.

Das Hilfswerkzeug (13) Fig. 8/9 und 1/2/3 besteht aus einem Prisma (13) mit einer Längsbohrung (14) für die Aufnahme des Hohlzylinders Fig. 6/7 einschliesslich Schleifblatt (16) Fig. 8/9 und 1/2/3, und mit einem spitzwinklig zur Längskante angeordeten Schlitz (15), dessen Tiefe der Einspannlänge des Schleifblattes (16) Fig. 10/11/12 entspricht.

Das zusammengefaltete Schleifblatt (16) Fig. 11/12 wird in die Bohrung (14) des Hilfswerkzeuges (13) platziert und das Schleifwerkzeug Fig.1/2 mit dem vorderen spitzen Ende (10) des Klemmdornes (7) Fig. 1/4 in das in der Bohrung (14) platzierte Schleifblatt (16) eingeführt. Durch Drehen des Klemmdornes um 90 Grad Fig. 3 .erfassen die Zacken (9) des Klemmdornes die Schliefblattenden (17) unverrückbar fest, beim Schliefen in radialer un achsialer Richtung.

Beim Falten des vorgegebenen Schleifblattes (16) Fig. 10/11/12 ist darauf zu achten, dass die Kornseite nach aussen zu liegen kommt.

## Patentansprüche

1. Zylinderischer Spanndorn für ein Schleif-oder Polierblatt vorgegebener Grösse, bestehend aus einem mit einem Einspannschaft (4) versehenen Hohlzylinder (1) mit Längsschlitz (3) und einer Bohrung (2), in der ein Klemmdorn (6) drehbar angeordet ist, dadurch gekennzeichnet, dass die Bohrung (2) durchgehend und mittig angeordet ist und ausserha!b des Bereiches des Längsschlitzes (3) in eine Bohrung (5) grössen Durchmessers übergeht, in welche eine den Klemmdorn (6) in Form einer mit Kerben (8) und Zacken (9) versehenen abgeflachten Spannadel (7) mittig tragende Stiftschraube (11) eingeschraubt ist.

2. Hilfsvorrichtung zum Befestigen eines Schleif-oder Polierblattes vorgegebener Grösse an dem Spanndorn nach Anspruch 1., dadurch gekennzeichnet, dass ein Prisma (13) eine Längsbohrung (14) mit einem entsprechenden Durchmesser zur Aufnahme von Schleifblatt (16) und Hohlzylinder (1) aufweist und an einer Längskante einen spitzwinklig angeordeten Schlitz (15) besitzt, dessen Tiefe der Einspannlänge der zu falteten Schleifblattenden (17) entspricht.

## Claims

1. Cylindrical clamping mandrel for a grinding or polishing disk of a given size, comprising hollow cylinder (1), equipped with chucking shank (4) and having longitudinal slot (3) and bore (2) in which rotatable gripping pin (6) is fitted, distinguished by the fact that bore (2) is continuous and central, and beyond the zone of longitudinal slot (3) passes into bore (5) of larger diameter, into which stud bolt (11) is screwed which axially holds gripping pin (6) in the form of flattened clamping pin (7) provided with notches (8) and teeth (9).

2. Auxiliary device for attaching a grinding or polishing disk of a given size to the clamping mandrel according to claim 1, distinguished by the fact that prism (13) has longitudinal bore (14) with an appropriate diameter for attaching grinding disk (16) and hollow cylinder (1), and is also provided with acutely angled slot (15) on one longitudinal edge, the depth of this slot corresponding to the free clamping length of the ends of grinding disk (17) which must be folded over.

## Revendications

1. Mandrin cylindrique de fixation pour une feuille de meulage ou de polissage de grandeur donnée d'avance, lequel se compose d'un cylindre creux (1) avec fût de serrage (4) et fente longitudinale (3) et d'un alésage (2) dans lequel est disposée une broche de coinçage orientable (6) - ce mandrin étant caractérisé par le fait que l'alésage (2) s'étend d'un bout à l'autre, se trouve au centre et s'évase en dehors de la zone de la fente longitudinale (3) pour former un alésage de plus grand diamètre (5), dans lequel est vissé un goujon fileté (11) portant en son centre la broche de coinçage (6) ayant la forme d'une aiguille de serrage aplatie (7) munie d'encoches (8) et de dents (9).

2. Dispositif auxiliaire pour le montage d'une feuille de meulage ou de polissage de grandeur donnée d'avance sur le mandrin de fixation selon la revendication 1 - ce dispositif étant caractérisé par le fait qu'un prisme (13) comporte un alésage longitudinal (14) de diamètre correspondant pour la réception de la feuille de meulage (16) et du cylindre creux (1) et que ledit prisme comprend sur l'une de ses arêtes longitudinales une fente (15) disposée à angle aigu, dont la profondeur correspond à la longueur de serrage des extrémités à plier (17) de la feuille de meulage.
